# EUROPÄISCHE PATENTSCHRIFT

(11) **EP 0 799 705 B1**
(45) Veröffentlichungstag und Bekanntmachung des Hinweises auf die Patenterteilung: **18.07.2001**
(21) Anmeldenummer: 97104003.5
(22) Anmeldetag: 11.03.1997
(51) Int. Cl.: B41J 2/175

(54) **Anordnung zur Tintenversorgung und Tintenentsorgung für einen Tintendruckkopf**
Apparatus for supplying and recovering ink in an ink jet printing head
Appareil pour l'alimentation et la récupération d'encre pour tête d'impression à jet d'encre

(30) Priorität: 06.04.1996 DE 19613944
(43) Veröffentlichungstag der Anmeldung: 08.10.1997
(73) Patentinhaber: Francotyp-Postalia AG & Co., 16547 Birkenwerder (DE)
(72) Erfinder: Martens, Rolf, 22523 Hamburg (DE)

(56) Entgegenhaltungen:
- EP-A- 0 364 284
- EP-A- 0 412 459
- EP-A- 0 509 747
- US-A- 4 695 824
- US-A- 4 782 754
- US-A- 5 477 963
- PATENT ABSTRACTS OF JAPAN vol. 015, no. 113 (M-1094), 18.März 1991 & JP 03 007350 A (SEIKO EPSON CORP), 14.Januar 1991,
- PATENT ABSTRACTS OF JAPAN vol. 008, no. 037 (M-277), 17.Februar 1984 & JP 58 194552 A (CANON KK), 12.November 1983,
- PATENT ABSTRACTS OF JAPAN vol. 017, no. 186 (M-1395), 12.April 1993 & JP 04 338553 A (CANON INC), 25.November 1992,

## Beschreibung

Die Erfindung betrifft eine Anordnung zur Tintenversorgung und Tintenentsorgung für einen Tintendruckkopf, der über Verbindungsleitungen mit dieser Anordnung verbunden ist.
Derartige Tintendruckköpfe werden sowohl in den üblichen Bürodruckern als auch in kleinen schnellen Druckern eingesetzt. Letztere sind Bestandteil von modernen Maschinen zum Drucken von Adressen oder zur Produktbeschriftung und zukünftig auch zum Frankieren von Postgut. Für die Druckköpfe soll die Funktion so gewährleistet sein, daß möglichst keine Druckpunktausfälle auftreten. Das ist nicht nur wegen der Druckbildqualität im allgemeinen von Bedeutung, sondern insbesondere für sicherheitstechnisch relevante Druckbilddaten, wie Wert, Datum und Maschinennummer bei Frankierabdruck wichtig.

Um Druckpunktausfälle zu verhindern, sind unter anderem eine zuverlässige, möglichst blasenfreie Tintenversorgung und eine Reinhaltung der Düsen des Tintendruckkopfes erforderlich.
Zu dem ersten Zweck ist es bekannt, siehe DE-C2-27 09 730, die Tintenverbindungsleitung über eine Hohlnadel an den Tintenbehälter anzudocken, wobei dieser mit einem gummielastischen Verschluß versehen ist, der von der Hohlnadel durchstoßen wird. Damit werden sowohl ein Lufteintritt in die Tintenverbindungsleitung als auch ein ungewollter Tintenaustritt aus dem Tintenbehälter vermieden.
Zur Reinhaltung der Düsen des Tintendruckkopfes werden zyklisch beziehungsweise bedarfsweise Tinte durch alle Düsen ausgestoßen und /oder mittels einer Reinigungsvorrichtung abgesaugt sowie die Düsenfläche des Tintendruckkopfes mittels einer Wischlippe abgewischt, vergleiche DE-C2-38 10 698 und EP-A1-0 285 155. Die bei der Reinigungsprozedur anfallende Tinte - im weiteren Alttinte - ist so zu entsorgen, daß Verschmutzungen des Gerätes und dessen Umgebung vermieden werden.

Es ist eine Tintenversorgungseinrichtung für ein Mehrfarben-Tintenstrahl-Aufzeichnungsgerät bekannt, vergleiche DE-C2-33 16 969 beziehungsweise US-A-4 695 824, bei dem zum einen der Tintentank für die am häufigsten verwendete Tintenart und ein die Tinte zurückhaltendes Element - Alttintenaufnahme - zu einer ersten auswechselbaren Einheit zusammengefaßt und bei dem zum anderen die verbleibenden Tintenarten ihrerseits zu einer weiteren auswechselbaren Einheit zusammengefaßt sind. Das Tinte zurückhaltende Element wird regelmäßig beim Auswechseln des entleerten Tintentanks für die am häufigsten benötigte Tinte zwangsweise mit ausgewechselt. Die erste Einheit ist im wesentlichen als flaches Gehäuse ausgeführt, das in einen oberen Raum zur Aufnahme und Halterung eines Tintentanks aus elastischem Werkstoff und in einen unteren Raum mit einem adsobierenden Stoff zur Aufnahme und Speicherung der Alttinte unterteilt ist. Eine Pumpe führt über ein Rohr die Alttinte dem Adsorber zu. Der Tintentank ist durch ein Rohr und über eine Nadel mit dem Tintendruckkopf verbunden. Die Nadel dient als Tintenauslaß und ist in ein Anschlußstück aus Gummi eingesetzt, in den andererseits ein Tintenzuführabschnitt des Tintentanks mündet.

Beim Entfernen des leeren Tintentanks und des tintengetränkten Adsorbers sind entsprechende Vorsichtsmaßnahmen erforderlich, um eine Verschmutzung zu vermeiden.
Es ist weiterhin ein Tintenvorratsbehälter für Tintendruckeinrichtungen bekannt, siehe DE-C2-41 04 786, der als Einwegbehälter ausgebildet ist. Die Tintendruckeinrichtung selbst arbeitet nach dem Unterdruckprinzip, bei dem das Tintenversorgungssystem gegenüber der eigentlichen Schreibdüse einen geringen Unterdruck aufweist.
In einem Stützgehäuse sind mehrere Tintenbeutel übereinander angeordnet. An der Frontseite der Tintenbeutel sind Verschlußeinrichtungen eingeschweißt, die ein Anschlußstück enthalten, das in eine angepaßte Öffnung des Stützgehäuses einrastbar ist. Auch hier wird das Anschlußstück über eine Dichtung aus weichem Gummi oder Silikon verschlossen. Nach dem Einlegen der gefüllten Tintenbeutel wird das Stützgehäuse mittels Ultraschall oder Verklebung so verschlossen, daß eine Auswechslung von Tintenbeuteln nicht mehr möglich ist. Bei Tintenende wird demzufolge das gesamte Stützgehäuse einschließlich Bestückung als Wegwerfteil gehandhabt. Das Stützgehäuse ist in das Druckergehäuse einrastbar. Zur Vermeidung von Fehlanschlüssen sind an dem Stützgehäuse Führungen in Form von Kodiersteinen angebracht, die mit entsprechenden Gegenstücken in der Rastaufnahme zusammenwirken. Dadurch sind die Anschlußstücke der Tintenvorratsbehälter immer den die entsprechenden Farben ausstoßenden Düsen zugeordnet.

Schließlich ist noch eine Vorrichtung zur Überwachung des Vorrats an elektrisch leitender Schreibflüssigkeit für Tintenschreibeinrichtungen bekannt, siehe DE-C3-27 28 283, bei der zur Tintenendeerkennung der Übergangswiderstand zwischen Elektroden gemessen wird. Am Boden einer Tintenflasche sind zwei durch einen Steg getrennte Mulden eingeformt. In der einen Mulde sind zwei den flüssigkeitsspezifischen Vergleichswiderstand erfassende Elektroden und in der anderen Mulde eine weitere Elektrode angeordnet.

In Ergänzung zur vorgenannten Lösung ist noch ein Tintenbehälter bekannt, siehe WO 90/00 976, bei dem eine flexible Folie umlaufend, flüssigkeits- und gasdicht befestigt ist, deren Größe so bemessen ist, daß diese einen ausreichenden Hohlraum für die Tintenflüssigkeit bildet und bei leerem Behälter am Boden desselben anliegt. Desweiteren ist in dem Boden des bekannten Behälters im Bereich einer Tintenauslaßöffnung eine Mulde eingeformt. Außerdem sind in dem Boden zwei Elektroden distanziert eingepaßt.

Zweck der Erfindung ist eine Verbesserung der Serviceeigenschaften und der Umweltfreundlichkeit.

Der Erfindung liegt die Aufgabe zu Grunde, eine Anordnung zur Tintenversorgung und Tintenentsorgung für einen Tintendruckkopf zu schaffen, die als eine Baugruppe ausgeführt ist, jedoch mit einem Minimum an Wegwerfbauteilen auskommt. Die Anordnung soll ein der jeweils eingesetzten Tinte leicht anpaßbares Kodierungssystem aufweisen, das Fehlbestückungen verhindert und mit einem sicheren Tintenende-Erkennungssystem versehen sein.

Erfindungsgemäß wird diese Aufgabe gemäß dem Hauptanspruch gelöst. Weitere vorteilhafte Merkmale der Erfindung sind den Unteransprüchen zu entnehmen.
Auf Grund des identischen Aufbaus des Behälters für die Tintenversorgung - im weiteren Frischtintenbehälter - und des Behälters für die Tintenentsorgung - im weiteren Alttintenbehälter - ergibt sich nicht nur der technologische Vorteil einer wesentlichen Steigerung der Wiederholungsrate. Für die Erstbestückung der Kassette werden ein gefüllter Frischtintenbehälter und ein leerer Alttintenbehälter benötigt. Für die folgenden Bestückungen sind nur noch neue Frischtintenbehälter erforderlich, da die entleerten Frischtintenbehälter als Alttintenbehälter verwendet werden können. Damit wird die sonst zu entsorgende Anzahl der Behälter halbiert. Da der Alttintenbehälter gleichzeitig mit dem Frischtintenbehälter ausgewechselt wird, ist eine Überfüllung des Alttintenbehälters ausgeschlossen.
Die flache, gestreckte Ausführung des Behälters sichert, daß die geringen Niveauunterschiede bei unterschiedlichem Füllungsstand den hydrostatischen Druck der Tinte nur unwesentlich beeinflussen und überwiegend der atmosphärische Umgebungsdruck auf die Tinte wirkt.
Die vorzugsweise mittige Befestigung einer entsprechend überdimensionierten flexiblen Folie gestattet eine vollständige Ausnutzung des Behältervolumens für die Frischtintenfüllung.
Die Einformung einer Mulde mit geringem Volumen und die Plazierung der Elektroden außerhalb derselben im Boden sichern eine ausreichend große Widerstandsänderung für die Tintenendeerkennung. Diese Maßnahmen werden noch durch die Neigung des Bodens zur Mulde hin unterstützt.
Die Art und Weise der Kodierung durch Sperrung bestimmter Kodieröffnungen, beispielsweise drei von fünf oder sechs von acht, ermöglicht eine so große Vielfalt von Kodierungen, daß jede beliebige Tintenart erfaßbar ist.
Die mechanische Andockung der Kassette an die zugeordnete Aufnahme im Drucker mittels der Kombination aus zwei Kodierungsbohrungen und zwei Kodierstiften ist denkbar einfach.
Zweckmäßigerweise sind in der Aufnahme die gleiche Anzahl von Bohrungen zum Einsetzen von Kodierstiften vorgesehen, wie Kodierungsbohrungen in der Frontwand des Gehäuses der Kassette. Durch entspechendes Einsetzen der Kodierstifte ist eine Umrüstung auf länderspezifische Anpassungen leicht möglich.
Sowohl die Kassette als Ganzes als auch die Behälter im einzelnen sind durch die erfindungsgemäße Anordnung leicht und ohne Verschmutzungsgefahr austauschbar.

Die Erfindung wird nachstehend am Ausführungsbeispiel näher erläutert.
Es zeigt die
Fig. eine Explosivdarstellung einer Kassette mit Einzelheiten.

Zur Vereinfachung und zum besseren Verständnis ist die Zeichnung teilweise schematisiert ausgeführt.

Eine auswechselbare Kassette besteht aus einem Gehäuse 1 mit zwei durch eine Mittelwand 12 getrennten Fächern zur Aufnahme von zwei flachen, kastenförmigen Behältern 2, 3. Beide Behälter 2, 3 sind identisch aufgebaut. Der Behälter 2 ist für die Tintenversorgung vorgesehen. Der Behälter 3 ist für die Tintenentsorgung vorgesehen. Jeder Behälter 2, 3 besitzt eine Frontwand 21, 31, zwei Seitenwände 22, 32, eine Rückwand 23, 33, einen Boden 24, 34 sowie eine Decke 25, 35 mit Entlüftungsloch 251, 351. Im Boden 24, 34 ist eine Mulde 241, 341 zur Aufnahme einer Resttintenmenge eingeformt. Außerhalb der Mulde 241, 341 sind in den Boden 24, 34 durchgehend zwei Elektroden 242, 342 eingepaßt, die mit einer hier nicht dargestellten, im Drucker befindlichen Auswerteschaltung kontaktierbar sind. Solange zwischen den Elektroden 242, 342 eine Tinten-Flüssigkeitssäule vorhanden ist, ist der Widerstand wesentlich geringer, als wenn nur noch in der Mulde 241, 341 Tinte steht. Damit die Tinte gut in die Mulde 241, 341 abfließen kann, ist der Boden 24, 34 zur Mulde 241, 341 hin geneigt.
Eine flexible Folie 4 ist mittig umlaufend an den senkrechten Wänden flüssigkeits- und gasdicht befestigt. Die Folie 4 ist in an sich bekannter Weise so aufgebaut - Polyäthylenfolie als Laminat in mindestens zwei Schichten -, daß dieselbe gasdicht ist. Die Abmessungen der Folie 4 sind so gewählt, daß das Füllvolumen des Behälters 2 möglichst voll ausnutzbar ist. Zur Füllung mit Frischtinte wird der Behälter 2 mit dem Boden 24 nach oben gelegt und durch ein nicht dargestelltes Loch in der Mulde 241 bis ungefähr Anschlag gefüllt. Anschließend wird das Loch verschweißt oder anderweitig fest versiegelt.
In der Frontwand 21, 31 der Behälter 2, 3 ist in eine Bohrung 211, 311 eine gummielastische Dichtung 5 eingepaßt. Wie schon eingangs der Beschreibung erläutert, wird diese Dichtung 5 in bekannter Weise von einer Hohlnadel durchstoßen, die Teil einer Tintenverbindungsleitung ist. Vom Behälter 2, dem Frischtintenbehälter, führt diese Tintenverbindungsleitung zu dem Tintendruckkopf im Drucker. Vom Behälter 3, dem Alttintenbehälter, führt eine Tintenverbindungsleitung zu einer Reinigungsstation. Die Reinigungsstation nimmt die bei der Reinigung des Tintendruckkopfes ausgestoßene und abgesaugte Tinte auf und pumpt die Alttinte in den Behälter 3.
In der Frontwand 11 des Gehäuses 1 sind fünf Kodierungsbohrungen 111 vorgesehen, von denen drei mittels Sperreinsätze 13 verschlossen sind. In einer im Drucker für die Kassette vorgesehenen Aufnahme 6 sind zugeordnete Bohrungen für die Aufnahme von Kodierstiften 61 vorhanden. In diesem Fall sind die Kodierstifte 61 in die Bohrungen 62 eingesetzt, die den freien Kodierungsbohrungen 111 gegenüber liegen. Auf die vorstehend beschriebene Weise ist nur bei übereinstimmender Kodierung zwischen Kassette und Aufnahme 6 im Drucker ein Einschub der Kassette möglich. Mit dem Einschub der Kassette in die Aufnahme 6 erfolgt mittels der Paarung Kodierungbohrungen 111 und Kodierstifte 61 die mechanische Ankopplung, mittels Hohlnadeln die fluide Ankopplung und mittels Elektroden 242, 342 und zugeordneten Kontakten die elektrische Ankopplung.

### Verwendete Bezugszeichen:

- 1: Gehäuse
- 11: Frontwand des Gehäuses 1
- 111: Kodieröffnungen beziehungsweise Kodierungsbohrungen in der Frontwand 11
- 12: Mittelwand im Gehäuse 1
- 13: Sperreinsatz/e in Kodierungsbohrung/en 111
- 14: Zugangsöffnungen

- 2: Behälter für die Tintenversorgung, Frischtintenbehälter
- 21: Frontwand des Behälters 2
- 211: Bohrung in der Frontwand 2
- 22: Seitenwand des Behälters 2
- 23: Rückwand des Behälters 2
- 24: Boden des Behälters 2
- 241: Mulde im Boden 23
- 242: Elektrode/n im Boden 23
- 25: Decke des Behälters 2
- 251: Entlüftungsloch in der Decke 25

- 3: Behälter für die Tintenentsorgung, Alttintenbehälter
- 31: Frontwand des Behälters 3
- 311: Bohrung in der Frontwand 3
- 32: Seitenwand des Behälters 3
- 33: Rückwand des Behälters 3
- 34: Boden des Behälters 3
- 341: Mulde im Boden 34
- 342: Elektrode/n im Boden 34
- 35: Decke des Behälters 3
- 351: Entlüftungsloch in der Decke 35

- 4: flexible Folie

- 5: gummielastische Dichtung

- 6: Aufnahme im Drucker
- 61: Kodierstifte
- 62: Bohrungen für Kodierstifte 61

## Patentansprüche

1. Anordnung zur Tintenversorgung und Tintenentsorgung für einen Tintendruckkopf, in Form einer Kassette, die in einen Drucker einschiebbar ist und im wesentlichen aus einem Gehäuse (1) und zwei in dem Gehäuse (1) gelagerten, flachen kastenförmigen Behältern (2, 3) besteht, von denen der eine Behälter (2) für die Tintenversorgung und der andere Behälter (3) für die Tintenentsorgung vorgesehen ist,
**dadurch gekennzeichnet,**
• daß die Behälter (2, 3) im wesentlichen identisch aufgebaut sind,
• daß eine flexible Folie (4) im Behälter (2, 3) vorzugsweise mittig umlaufend, flüssigkeits- und gasdicht befestigt ist, deren Größe so bemessen ist, daß diese bei voll gefülltem Behälter (2, 3) an der Decke (25, 35) und bei leerem Behälter (2, 3) am Boden (24, 34) desselben anliegt,
• daß in den Boden (24, 34) des Behälters (2, 3) eine Mulde (241, 341) eingeformt ist und außerhalb der Mulde (241, 341) zwei Elektroden (242, 342) in den Boden (24, 34) distanziert eingepaßt sind und
• daß in der Frontwand (11) des Gehäuses (1) Kodieröffnungen (111) vorgesehen sind, von denen eine bestimmte Anzahl mittels Sperreinsätze (13) geschlossen und die verbleibende Anzahl zur mechanischen Andockung an im Drucker vorhandene Kodierstifte dient und die Art der Kodierung der verwendeten Tinte entspricht und daß außerdem noch Zugangsöffnungen (14) zu den Dichtungen (5) der Behälter (2, 3) eingebracht sind.

2. Anordnung nach Anspruch 1, **dadurch gekennzeichnet,**
daß die Behälter (2, 3) in dem Gehäuse (1) wahlweise nebeneinander oder übereinander durch eine Mittelwand (12) getrennt angeordnet sind.

3. Anordnung nach Anspruch 1, **dadurch gekennzeichnet,**
daß der Boden (24, 34) zur Mulde (241, 341) hin geneigt ist.

4. Anordnung nach Anspruch 1, **dadurch gekennzeichnet,**
daß die Elektroden (242, 342) von einer diese überragenden Wulst umgeben sind.

5. Anordnung nach Anspruch 1, **dadurch gekennzeichnet,**
daß in der Frontwand (21, 31) der Behälter (2, 3) eine gummielastische Dichtung (5) in eine Bohrung (211, 311) zur Aufnahme einer Tintenverbindungsleitung eingepaßt ist.

## Claims

1. An arrangement for the ink supply and ink disposal of an ink print head having the form of a cassette that can be inserted in a printer and is mainly composed of a housing (1) and two flat box-shaped containers (2, 3) held in said housing (1), the one container (2) being provided for ink supply and the other container (3) being provided for ink disposal,
**characterised in**
• that the container (2, 3) are of a basically identical design;
• that a flexible foil (4) is fixed in a liquid- and gas-tight manner in container (2, 3) preferentially in a central circumferential position, the foil having such a size that it fits to the top (25, 35) of container (2, 3) when said container is completely filled and to the bottom (24, 34) of container (2, 3) when said container is empty;
• that a trough (241, 341) is formed into the bottom (24, 34) of container (2, 3) and, outside the trough (241, 341), two electrodes (242, 342) are fitted distantly in the bottom (24, 34); and
• that coding openings (111) are provided in the front wall (11) of housing (1), a certain number of which is closed by means of locking inserts (13) while the remaining number serves a mechanical docking with the coding pins provided on the printer; that the type of coding corresponds to the type of ink used; and that there are moreover provided access openings (14) for the seals (5) of containers (2, 3).

2. An arrangement according to Claim 1, **characterised in**
that containers (2, 3) are arranged either side by side or on top of each other in housing (1), separated by a middle wall (12).

3. An arrangement according to Claim 1, **characterised in**
that the bottom (24, 34) is inclined towards the trough (241, 341).

4. An arrangement according to Claim 1, **characterised in**
that the electrodes (242, 342) are encompassed by a bead that rises above them.

5. An arrangement according to Claim 1, **characterised in**
that a rubber-elastic seal (5) for accommodating an ink connection line is fitted in a boring (211, 311) in the front wall (21, 31) of containers (2, 3).

## Revendications

1. Agencement destiné à l'alimentation en encre et l'élimination d'encre pour une tête d'impression à encre, sous forme de cassette qui peut être insérée dans une imprimante et qui se compose pour l'essentiel d'un boîtier (1) et de deux récipients (2,3) plats en forme de coffret logés dans le boîtier (1), et dont un récipient (2) est prévu pour l'alimentation en encre et l'autre récipient (3) pour l'élimination d'encre,
**caractérisé,**
• en ce que les récipients (2,3) sont construits essentiellement à l'identique,
• en ce qu'une feuille flexible (4), étanche au gaz et au liquide, faisant le tour de préférence au centre, est fixée dans le récipient (2,3), et dont la taille est mesurée de telle sorte que celle-ci, le récipient (2, 3) étant pleinement rempli, colle au couvercle (25, 35) et, le récipient (2, 3) étant vide, colle au fond (24, 34) de ce dernier,
• en ce qu'une cavité (241, 341) est formée dans le fond (24, 34) du récipient (2, 3) et deux électrodes (242, 342) sont logées à distance dans le fond (24, 34) en dehors de la cavité (241, 341) et
• en ce qu'on a prévu dans la paroi frontale (11) du boîtier (1) des ouvertures de codage (111) dont un certain nombre est fermé par des éléments de blocage (13) et le nombre restant sert à l'accostage mécanique sur les broches de codage existant dans l'imprimante et le type de codage correspond à l'encre utilisée et en ce que, en outre, des ouvertures d'accès (14) sont encore mises en place sur les joints (5) des récipients (2, 3).

2. Agencement selon la revendication 1, **caractérisé**
en ce que les récipients (2, 3) sont agencés, séparés par une cloison (12), dans le boîtier (1) au choix l'un à côté de l'autre ou l'un sur l'autre.

3. Agencement selon la revendication 1, **caractérisé**
en ce que le fond (24, 34) est incliné vers la cavité (241, 341).

4. Agencement selon la revendication 1, **caractérisé**
en ce que les électrodes (242, 342) sont entourées par un cordon en saillie par rapport à celles-ci.

5. Agencement selon la revendication 1, **caractérisé**
en ce que, dans la paroi frontale (21, 31) des récipients (2, 3), un joint gommoélastique (5) est logé dans un perçage (211, 311) destiné à la réception d'une conduite de liaison d'encre.
